# EUROPÄISCHE PATENTSCHRIFT

(11) **EP 2 677 104 B1**
(45) Veröffentlichungstag und Bekanntmachung des Hinweises auf die Patenterteilung: **25.04.2018**
(21) Anmeldenummer: 13167656.1
(22) Anmeldetag: 14.05.2013
(51) Int. Cl.: E05F 17/00, E05F 1/10, E05G 1/00, E05G 1/026, E05F 1/00

(54) **Sicherheitsschrank**
Safety cabinet
Armoire de sécurité

(30) Priorität: 18.06.2012 DE 202012102230 U; 12.07.2012 DE 202012102586 U
(43) Veröffentlichungstag der Anmeldung: 25.12.2013
(73) Patentinhaber: Düperthal Sicherheitstechnik GmbH & Co.KG, 63791 Karlstein (DE)
(72) Erfinder: Backhaus, Frank, 32049 Herford (DE)
(74) Vertreter: Nunnenkamp, Jörg

(56) Entgegenhaltungen:
- EP-A1- 2 017 420
- EP-A2- 2 221 438
- DE-A1-102004 021 912
- DE-U1-202004 004 855

## Beschreibung

Die Erfindung betrifft einen Sicherheitsschrank, insbesondere Gefahrstoffschrank, mit wenigstens zwei gemeinsam an ein in einer Führung verschiebbares Verbindungselement angeschlossenen Drehflügeltüren, wobei die jeweilige Drehflügeltür über eine jeweils randseitig eine Schrankkorpus angeordnete Drehachse drehbar an den Schrankkorpus angeschlossen ist, und wobei die jeweilige Drehflügeltür der beiden Drehflügeltüren mittels einer jeweils eigenen Gelenkanordnung an das Verbindungselement angeschlossen ist, und mit einer Federeinheit, welche beide Drehflügeltüren zumindest im Schließbetrieb in Richtung ihrer Schließstellung kraftbeaufschlagt, wobei beim Schließbetrieb das Verbindungselement von seiner Öffnungsposition in eine Schließposition entlang der Führung verstellt wird.

Sicherheitsschränke und insbesondere Gefahrstoffschränke dienen typischerweise zur Bevorratung von meistens brennbaren Gefahrstoffen wie Chemikalien, brennbaren Flüssigkeiten etc. In diesem Zusammenhang kommt es u.a. darauf an, dass der fragliche Sicherheitsschrank im Schließbetrieb zuverlässig verschlossen wird. Hierfür sorgt die Federeinheit, welche im automatischen Schließbetrieb respektive im Brandfall sicherstellt, dass die beiden Drehflügeltüren zuverlässig und automatisch geschlossen werden. Dagegen ist im Normalbetrieb ein manuelles und/oder motorisches - und nicht automatisches-Öffnen und Schließen vorgesehen.

Im gattungsbildenden Stand der Technik nach der DE 20 2004 004 855 U1 wird ein Sicherheitsschrank beschrieben, dessen beide Drehflügeltüren jeweils mit einem Ende eines Synchronhebels verbunden sind. Gegenüberliegende Enden des Synchronhebels sind über ein Verbindungselement gelenkig gekoppelt.

Das Verbindungselement kann in einer Führung verschoben werden. Dadurch lassen sich die Drehflügeltüren synchron öffnen und schließen.

Vergleichbar wird bei dem Sicherheitsschrank entsprechend der EP 2 017 420 A1 vorgegangen. Auch in diesem Fall sind zwei Drehflügeltüren gemeinsam an ein in einer Führung verschiebbares Verbindungselement angeschlossen. Die Federeinheit sorgt zumindest im Schließbetrieb dafür, dass beide Drehflügeltüren in Richtung ihrer Schließstellung kraftbeaufschlagt werden. Dabei ist die Federeinheit im Normalbetrieb funktional von dem Verbindungselement entkoppelt und beaufschlagt dieses lediglich im Schließbetrieb. Auf diese Weise wird eine zuverlässige Funktion der Federeinheit im Schließbetrieb unter allen Umständen gewährleistet.

Die schließlich noch als Stand der Technik relevante und einen Sicherheitsschrank der eingangs beschriebenen Ausführungsform offenbarende EP 2 221 438 A2 befasst sich ebenfalls mit einem Sicherheitsschrank, bei welchem die Federeinheit im Normalbetrieb, das heißt bei (manuell) hervorgerufenen Öffnungs- und Schließbewegungen der Drehflügeltüren, ständig ihre gespannte Position beibehält. Außerdem weist die Federeinheit einen Mitnehmer auf, welcher mit den Drehflügeltüren lediglich im Schließbetrieb, z.B. im Brandfall, wechselwirkt. In diesem Zusammenhang können die Drehflügeltüren auch jeweils an ein eigenes Verbindungselement im Zuge eines Zweihand-Betriebes im Normalbetrieb angeschlossen sein. Dadurch lassen sich die Drehflügeltüren bereits unabhängig voneinander betätigen, werden gleichwohl mit Hilfe der Federeinheit im Schließbetrieb gemeinsam geschlossen. Die an dieser Stelle gewählte Konstruktion ist jedoch technologisch relativ aufwendig gestaltet und somit verbesserungsbedürftig.

Der Erfindung liegt das technische Problem zugrunde, einen Sicherheitsschrank des eingangs beschriebenen Aufbaus so weiter zu entwickeln, dass bei einwandfreier Funktionalität und insbesondere unter Beibehaltung der Möglichkeit, die jeweilige Drehflügeltür im Normalbetrieb einzeln beaufschlagen zu können, gleichwohl ein sicherer Schließbetrieb bei insgesamt konstruktiv einfachem Aufbau zur Verfügung gestellt wird.

Zur Lösung dieser technischen Problemstellung ist ein Sicherheitsschrank nach Anspruch 1 vorgesehen.

Im Allgemeinen wird die Öffnungs- oder Schließbewegung der fraglichen Drehflügeltür im Normalbetrieb manuell und/oder motorisch bewerkstelligt. Meistens kommt ein manueller Betrieb und eine manuelle Beaufschlagung der Drehflügeltür im Normalbetrieb infrage. Dabei ist erfindungsgemäß jeweils sichergestellt, dass die im Vergleich zur manuell beaufschlagten einen Drehflügeltür andere Drehflügeltür in dem Normalbetrieb von dem Verbindungselement mechanisch entkoppelt ist. Meistens kommt an dieser Stelle ein (einziges) Verbindungselement zum Einsatz, von welchem die fragliche andere Drehflügeltür bei der beschriebenen Vorgehensweise mechanisch entkoppelt wird.

Dadurch ist sichergestellt, dass jeweils nur eine gewünschte Drehflügeltür manuell geöffnet oder geschlossen werden kann, wohingegen die andere Drehflügeltür von diesen Öffnungs-/Schließbewegungen unbeeinflusst bleibt. Hierfür sorgt die mechanische Entkopplung von dem Verbindungselement. Gleichwohl ist sichergestellt, dass im Schließbetrieb, das heißt, beispielsweise in einem Brandfall, beide Drehflügeltüren in die Schließstellung mit Hilfe der Federeinheit kraftbeaufschlagt werden.

Um dies im Detail zu erreichen, ist die jeweilige Drehflügeltür der beiden Drehflügeltüren mittels einer jeweils eigenen Gelenkanordnung an das Verbindungselement angeschlossen. Die Gelenkanordnung setzt sich im Wesentlichen aus einem mit dem (einzigen) Verbindungselement drehbar gekoppelten Verbindungsgelenkarm und zusätzlich einem mit der Drehflügeltür drehbar verbundenen Türgelenkarm zusammen. Das heißt, die Gelenkanordnung zum Anschluss der jeweiligen Drehflügeltür an das Verbindungselement ist meistens zweiteilig ausgelegt und setzt sich aus dem bereits angesprochenen Verbindungsgelenkarm und dem Türgelenkarm zusammen.

Dabei sind beide Gelenkarme außerdem gelenkig miteinander verbunden. Darüber hinaus ist der Verbindungsgelenkarm gelenkig bzw. drehbar an das Verbindungselement angeschlossen. Vergleichbares gilt für den Türgelenkarm, der eine drehgelenkige Verbindung mit der Drehflügeltür eingeht.

Um die gewünschte Funktionalität einer möglichen manuellen Einzelbetätigung der jeweiligen Drehflügeltür im Normalbetrieb realisieren zu können, liegt die Gelenkanordnung der im Zuge der Öffnungsbewegung beaufschlagten Drehflügeltür im Normalbetrieb an dem Anschlag des Verbindungselementes an. Erfindungsgemäß sind zwei Anschläge an dem Verbindungselement für die jeweilige Gelenkanordnung vorgesehen. Bei den Anschlägen handelt es sich erfindungsgemäß um türseitige Anschläge, das heißt, Anschläge, die an das Verbindungselement in Richtung auf die Drehflügeltür angeschlossen sind.

Zu diesem Zweck ist das Verbindungselement meistens (spiegel)symmetrisch im Vergleich zur mittigen Führung ausgebildet. Außerdem hat es sich bewährt, wenn die Anschläge im Wesentlichen rechtwinklig im Vergleich zu einer Anschlussplatte angeordnet sind. In diesem Fall können die Anschlussplatte und die beiden türseitigen Anschläge praktisch in einem Zug hergestellt werden. Tatsächlich weist das Verbindungselement die fragliche Anschlussplatte auf, welche im Allgemeinen mit Drehachsen zum drehbaren Anschluss der jeweiligen Gelenkanordnung ausgerüstet ist. Dabei hat es sich weiter bewährt, wenn die fraglichen Anschläge einen stumpfen Winkel zwischen sich einschließen.

Auf diese Weise ist die Auslegung insgesamt so getroffen, dass die die Drehflügeltür mit dem Verbindungselement jeweils koppelnde Gelenkanordnung in der Öffnungsposition der jeweiligen Drehflügeltür an dem zugehörigen türseitigen Anschlag des Verbindungselementes anliegt. Dagegen korrespondiert die Schließposition der Drehflügeltür im Allgemeinen dazu, dass die Gelenkanordnung in diesem Fall von dem fraglichen türseitigen Anschlag winklig absteht.

Außerdem ist die Auslegung so getroffen, dass die Gelenkanordnung der im Zuge der Öffnungs- oder Schließbewegung (im Normalbetrieb) beaufschlagten Drehflügeltür gegenüber dem Verbindungselement verstellt wird. Das heißt, der Normalbetrieb korrespondiert dazu, dass das Verbindungselement seine Öffnungsposition beibehält. Diese Öffnungsposition des Verbindungselementes (im Normalbetrieb) gehört zu einer türseitigen Endstellung im Vergleich zur zugehörigen Führung. Anders ausgedrückt, findet sich das Verbindungselement in der Öffnungsposition (im Normalbetrieb) in unmittelbarer Nachbarschaft zu der (geschlossenen) Drehflügeltür - gleichsam vis-ä-vis.

Diese Öffnungsposition nimmt das Verbindungselement im Normalbetrieb durchgängig ein. Wird das Verbindungselement in die Schließposition entlang der Führung verstellt, so korrespondiert hierzu der Schließbetrieb, beispielsweise Brandfall. Bei dem Schließbetrieb wird das Verbindungselement von seiner Öffnungsposition in die Schließposition entlang der Führung verstellt. Hierbei werden zugleich eine oder beide Drehflügeltüren geschlossen, sofern diese geöffnet sind.

Meistens korrespondiert die Schließposition des Verbindungselementes und damit der Schließbetrieb beispielsweise im Brandfall zu einer in etwa mittigen Stellung des Verbindungselementes im Vergleich zu der bereits angesprochenen Führung. Die Längserstreckung der fraglichen Führung folgt der Öffnungs-/Schließrichtung des Verbindungselementes. Im Regelfall ist das Verbindungselement gegenüber der Führung quer erstreckt. Wie bereits erläutert, gehört die Öffnungsposition des Verbindungselementes zu der türseitigen Endstellung im Vergleich zur Führung.

Auf diese Weise kann die jeweilige Drehflügeltür einzeln und unabhängig von der anderen Drehflügeltür beispielsweise manuell beaufschlagt werden, und zwar im Normalbetrieb. Tatsächlich korrespondiert ein Öffnungsvorgang der betreffenden Drehflügeltür in diesem Normalbetrieb dazu, dass die Gelenkanordnung gegenüber dem Verbindungselement bewegt wird. Tatsächlich vollführt die Gelenkanordnung eine winklige Bewegung von dem betreffenden Anschlag des Verbindungselementes weg. Das Verbindungselement bleibt in Ruhe. Das gilt auch für die andere Drehflügeltür, die von dem fraglichen Verbindungselement mechanisch entkoppelt ist.

In der Öffnungsposition der manuell beaufschlagten Drehflügeltür ist diese wenigstens um 90° gegenüber einem zugehörigen Schrankkorpus aufgeschwenkt respektive geöffnet. Das Verbindungselement hat - wie bereits erläutert - seine Öffnungsposition beibehalten. Selbstverständlich lassen sich bei Bedarf auch noch größere Öffnungswinkel realisieren. Die Gelenkanordnung der demgegenüber geschlossenen Drehflügeltür liegt mit ihrem Verbindungsgelenkarm unverändert an dem Anschlag des Verbindungselementes an.

Das Verbindungselement verbleibt in seiner Öffnungsposition im Normalbetrieb so lange, bis die Federeinheit aktiviert wird. Tatsächlich ist das Verbindungselement in seiner Öffnungsposition und seiner türseitigen Endstellung fixiert. Erst im Schließbetrieb wird diese Fixierung aufgehoben. Dafür mag im Brandfall ein thermisch gelöstes Schmelzlot sorgen. Auf diese Weise kann die Federeinheit nun das Verbindungselement in seine Schließposition entlang der Führung bewegen.

Im Brandfall, das heißt im Schließbetrieb, sorgt folglich nun die am Verbindungselement angreifende Federeinheit dafür, dass die eine geöffnete Drehflügeltür respektive beide geöffneten Drehflügeltüren zugezogen werden. Denn die Federeinheit beaufschlagt das Verbindungselement derart, dass dieses von seiner zuvor eingenommenen türseitigen Endstellung im Vergleich zur Führung respektive der Öffnungsposition in die Schließposition und damit die bereits beschriebene in etwa mittige Stellung im Vergleich zur Führung überführt wird. Da die jeweils geöffnete Drehflügeltür mit ihrem Verbindungsgelenkarm an dem türseitigen Anschlag des Verbindungselementes anliegt, sorgt die mit dem Schließbetrieb verbundene Kraftbeaufschlagung des Verbindungselementes von der türseitigen Endstellung im Vergleich zur Führung respektive der Öffnungsposition zum Übergang in die Schließposition mit mittiger Stellung des Verbindungselementes im Vergleich zur Führung dafür, dass die jeweils geöffnete Drehflügeltür mitgenommen wird.

Denn über die jeweils am Anschlag des Verbindungselementes anliegende Gelenkanordnung wird die zugehörige Drehflügeltür schließend beaufschlagt, sobald das Verbindungselement von seiner Öffnungsposition in die Schließposition mittels der Federeinheit überführt wird. Dadurch ist sichergestellt, dass im Schließbetrieb der erfindungsgemäße Sicherheitsschrank auf jeden Fall verschlossen ist und die sich im Innern befindlichen Gefahrstoffe eine sichere Aufbewahrung auch im Brandfall erfahren. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: den erfindungsgemäßen Sicherheitsschrank mit jeweils geschlossenen Drehflügeltüren im Schließbetrieb und
- Fig. 2: den Gegenstand nach Fig. 1 mit einer geöffneten Drehflügeltür im Normalbetrieb.

In den Figuren ist ein Sicherheitsschrank und insbesondere Gefahrstoffschrank dargestellt, der über einen Schrankkorpus 1 verfügt, an den Drehflügeltüren 2 angeschlossen sind. Die jeweilige Drehflügeltür 2 ist über eine jeweils randseitig des Schrankkorpus 1 angeordnete Drehachse 3 an den Schrankkorpus 1 angeschlossen. Sowohl der Schrankkorpus 1 als auch die zugehörige Drehflügeltür 2 verfügen über eine Innenverkleidung 4, 5, die aus nicht brennbaren bzw. schwer entflammbaren Werkstoffplatten aufgebaut sein mag. Man erkennt, dass vorliegend zwei Drehflügeltüren 2 realisiert sind, die gemeinsam an ein in einer Führung 6 verschiebbares Verbindungselement 7 angeschlossen sind.

Anhand der Figuren erkennt man des Weiteren, dass das Verbindungselement 7 im Wesentlichen achsensymmetrisch im Vergleich zur mittigen Führung 6 ausgebildet ist. Außerdem erstreckt sich das Verbindungselement 7 im Wesentlichen quer im Vergleich zur Längserstreckung der Führung 6. Darüber hinaus ist die Führung 6 so ausgebildet und angeordnet, dass sie sich entlang einer durch einen Pfeil in der Fig. 2 angedeuteten Schließbewegung der zugehörigen Drehflügeltür 2 respektive des Verbindungselementes 7 erstreckt. Vergleichbares gilt natürlich auch für die in Gegenrichtung verlaufende Öffnungsrichtung.

Das Verbindungselement 7 mag mit einer Rollenanordnung, einem Steg, einem Schwert oder dergleichen in die im Ausführungsbeispiel mit zwei Schienen mit mittiger Ausnehmung ausgerüstete Führung 6 eingreifen. Jedenfalls erfährt das Verbindungselement 7 entlang der Führung 6 eine lineare Verschiebung, sobald das Verbindungselement 7 von seiner üblicherweise im Normalbetrieb eingenommenen Öffnungsposition in der türseitigen Endstellung gegenüber der Führung 6 gemäß Fig. 2 in die Schließposition mit mittiger Anordnung gegenüber der Führung 6 gemäß Fig. 1 überführt wird. Die Schließposition des Verbindungselementes 7 nach Fig. 1 korrespondiert zum Schließbetrieb, beispielsweise zu einem Brandfall.

In dieser Schließposition des Verbindungselementes 7 nimmt das Verbindungselement eine in etwa mittige Stellung im Vergleich zur längserstreckten Führung 6 ein. Dagegen korrespondiert die in der Fig. 2 dargestellte Öffnungsposition des Verbindungselementes 7 und folglich der Normalbetrieb dazu, dass das Verbindungselement 7 seine türseitige Endstellung im Vergleich zu der besagten Führung 6 einnimmt.

Die jeweilige Drehflügeltür 2 ist mit Hilfe einer Gelenkanordnung 8, 9 an das Verbindungselement 7 angeschlossen. Tatsächlich setzt sich die Gelenkanordnung 8, 9 im Wesentlichen aus einem mit dem Verbindungselement 7 drehbar gekoppelten Verbindungsgelenkarm 8 und einem mit der zugehörigen Drehflügeltür 2 drehbar verbundenen Türgelenkarm 9 zusammen. Der Verbindungsgelenkarm 8 und der Türgelenkarm 9 sind ihrerseits gelenkig miteinander verbunden.

Im Normalbetrieb liegt die Gelenkanordnung 8, 9 der im Zuge einer Öffnungsbewegung beaufschlagten Drehflügeltür 2 an einem Anschlag 10 des Verbindungselementes 7 an (vgl. die linke Drehflügeltür 2 in Fig. 2). Tatsächlich ist das Verbindungselement 7 mit zwei türseitigen Anschlägen 10 für die jeweilige Gelenkanordnung 8, 9 ausgerüstet. Die fraglichen Anschläge 10 sind im Wesentlichen rechtwinklig an eine Anschlussplatte 11 als Bestandteil des Verbindungselementes 7 angeschlossen. In diesem Zusammenhang lassen sich die fragliche Anschlussplatte 11 und die zugehörigen Anschläge 10 besonders einfach und kostengünstig produzieren, nämlich durch übliche Metallstanz-/Biegevorgänge.

Die Anschlussplatte 11 ist mit Drehachsen 12 ausgerüstet, mit deren Hilfe die jeweilige Gelenkanordnung 8, 9 drehbar an das Verbindungselement 7 angeschlossen ist. Tatsächlich erfährt der jeweilige Verbindungsgelenkarm 8 mit Hilfe der Drehachsen 12 einen drehbaren Anschluss an das Verbindungselement 7 bzw. dessen Anschlussplatte 11. Man erkennt, dass die beiden Anschläge 10 insgesamt einen stumpfen Winkel zwischen sich einschließen.

Von besonderer Bedeutung für die Erfindung ist nun der Umstand, dass bei einer Öffnungs- oder Schließbewegung der einen Drehflügeltür 2 im Normalbetrieb die jeweils andere Drehflügeltür 2 von dem Verbindungselement 7 mechanisch entkoppelt ist. Die Öffnungs- oder Schließbewegung der zugehörigen Drehflügeltür 2 im Normalbetrieb wird im Ausführungsbeispiel manuell bewerkstelligt. Grundsätzlich ist natürlich auch eine motorisch initiierte Öffnungs- oder Schließbewegung der Drehflügeltür 2 möglich.

Die Funktionsweise ist wie folgt: Ausgehend von einer geschlossenen Position beider Drehflügeltüren 2 im Normalbetrieb gemäß der Fig. 2 erkennt man, dass eine Öffnungsbewegung der in diesem Fall linken Drehflügeltür 2 zu einer Relativbewegung der Gelenkanordnung 8, 9 gegenüber dem Verbindungselement 7 korrespondiert. Das Verbindungselement 7 behält in dem Normalbetrieb seine Öffnungsposition gemäß Fig. 2 bei, das heißt verbleibt in der endseitigen Stellung im Vergleich zur zugehörigen Führung 6. In dieser Öffnungsposition ist das Verbindungselement 7 fixiert. Hierfür mag eine thermisch lösbare und nicht näher dargestellte Brandschutzsicherung sorgen.

Sobald nun die betreffende Drehflügeltür 2 - im Ausführungsbeispiel die linke Drehflügeltür 2 - manuell geöffnet wird, geht die zugehörige Gelenkanordnung 8, 9 von ihrer zuvor eingenommenen und winklig abgespreizten Position im Vergleich zum Verbindungselement 7 in eine Stellung über, die zu einer Anlage der zugehörigen Gelenkanordnung 8, 9 an dem linken Anschlag 10 im Beispielfall korrespondiert. Ist der Anschlag 10 erreicht, so sorgt dieser Umstand zugleich dafür, dass ein etwaiger Öffnungswinkel der Drehflügeltür 2 auf ca. 90° gegenüber dem Schrankkorpus 1 im Beispielfall nach der Fig. 2 begrenzt wird. Das gilt selbstverständlich nur beispielhaft.

Bei der beschriebenen Öffnungsbewegung der (linken) Drehflügeltür 2 behält das Verbindungselement 7 - wie beschrieben - seine Öffnungsposition in der türseitigen Endstellung gegenüber der Führung 6 bei. Hierzu korrespondiert der Normalbetrieb. Die (rechte) Drehflügeltür 2 verharrt demgegenüber in ihrer Schließposition. Das ist möglich, weil die zugehörige Gelenkanordnung 8, 9 der geschlossenen Drehflügeltür 2 von dem zugehörigen Anschlag 10 unverändert winklig absteht. Tatsächlich geht der Verbindungsgelenkarm 8 beim Übergang von der geöffneten Stellung der Drehflügeltür 2 von seiner Position in Anlage an dem Anschlag 10 in die demgegenüber winklig abstehende Stellung über, wie man bei einem Vergleich der beiden Drehflügeltüren 2 im Normalbetrieb der Fig. 2 unschwer erkennen kann. Dabei lassen sich die beiden Drehflügeltüren 2 unabhängig voneinander betätigen, weil sie von dem zugehörigen Verbindungselement 7 frei und von diesem gleichsam mechanisch entkoppelt sind.

Der Schließbetrieb beispielsweise im Brandfall korrespondiert nun dazu, dass eine Federeinheit 13 zum Einsatz kommt. Das ist möglich, weil im Brandfall die das Verbindungselement 7 in der Öffnungsposition bzw. türseitigen Endstellung gegenüber der Führung 6 fixierende Brandschutzsicherung thermisch gelöst wird. Dadurch kann die Federeinheit 13 das Verbindungselement 7 nunmehr in Richtung auf die Schrankrückseite entlang der Führung 6 ziehen. Zugleich geht das Verbindungselement 7 von der Öffnungsposition entsprechend der Fig. 2 in die Schließposition nach der Fig. 1 über. Hierzu gehört der Schließbetrieb.

Bei diesem Vorgang werden beide Drehflügeltüren 2 - sofern geöffnet - gleichzeitig geschlossen. Denn sofern bei der Bewegung des Verbindungselementes 7 von seiner Öffnungsposition gemäß Fig. 2 in die Schließposition nach Fig. 1 in Richtung auf die Schrankrückseite eine oder beide Drehflügeltüren 2 geöffnet sind, sorgt diese Bewegung des Verbindungselementes 7 dafür, dass die betreffende Drehflügeltür 2 geschlossen wird.

Denn bei der jeweils geöffneten Drehflügeltür 2 liegt die Gelenkanordnung 8, 9 an dem Anschlag 10 an, so dass eine schließende Bewegung bzw. der Übergang des Verbindungselementes 7 von der Öffnungsposition nach Fig. 2 in die Schließposition gemäß Fig. 1 unmittelbar mit einer Beaufschlagung der Drehflügeltür 2 korrespondiert. Als Folge hiervon sind beide Drehflügeltüren 2 im Schließbetrieb respektive im Brandfall geschlossen.

Sofern eine oder beide Drehflügeltüren 2 in diesem Schließbetrieb bereits ihre Schließstellung eingenommen haben, wird das Verbindungselement 7 mit Hilfe der Federeinheit 13 entlang der Führung 6 verfahren, ohne dass die betreffende Drehflügeltür 2 eine Beaufschlagung erfährt. Denn bei diesem Vorgang wird lediglich der Verbindungsgelenkarm 8 von seiner winkligen Position in Anlage an den Anschlag 10 des Verbindungselementes 7 verbracht. Hierin sind die wesentlichen Vorteile zu sehen.

## Patentansprüche

1. Sicherheitsschrank, insbesondere Gefahrstoffschrank, mit wenigstens zwei gemeinsam an ein in einer Führung (6) verschiebbares Verbindungselement (7) angeschlossenen Drehflügeltüren (2), wobei
die jeweilige Drehflügeltür (2) über eine jeweils randseitig eines Schrankkorpus (1) angeordnete Drehachse (3) an den Schrankkorpus (1) angeschlossen ist, wobei ferner
die jeweilige Drehflügeltür (2) der beiden Drehflügeltüren (2) mittels einer jeweils eigenen Gelenkanordnung (8, 9) an das Verbindungselement (7) angeschlossen ist und
das Verbindungselement (7) mit zwei türseitigen Anschlägen (10) für die jeweilige Gelenkanordnung (8, 9) ausgerüstet ist, und
wobei ein Normalbetrieb dazu korrespondiert, dass das Verbindungselement (7) seine Öffnungsposition und folglich türseitige Endstellung im Vergleich zu der Führung (6) einnimmt und beibehält, wobei bei einer Öffnungs- oder Schließbewegung der einen Drehflügeltür (2) im Normalbetrieb die jeweils andere Drehflügeltür (2) von dem Verbindungselement (7) mechanisch entkoppelt ist, indem
die Gelenkanordnung (8, 9) der im Zuge der Öffnungs- oder Schließbewegung im Normalbetrieb beaufschlagten Drehflügeltür (2) gegenüber dem Verbindungselement (7) verstellt wird und die Gelenkanordnung (8, 9) der im Zuge der Öffnungsbewegung beaufschlagten Drehflügeltür (2) im Normalbetrieb in der Öffnungsposition der Drehflügeltür an dem Anschlag (10) anliegt, während die andere Drehflügeltür (2) in ihrer Schließposition verharrt, und mit
einer Federeinheit (13), welche beide Drehflügeltüren (2) zumindest im Schließbetrieb in Richtung ihrer Schließstellung kraftbeaufschlagt, wobei beim Schließbetrieb das Verbindungselement (7) von seiner Öffnungsposition in eine Schließposition entlang der Führung (6) mittels der Federeinheit (13) überführt wird, wobei über die jeweils am Anschlag (10) des Verbindungselements (7) anliegende Gelenkanordnung (8, 9) die zugehörige Drehflügeltür (2) schließend beaufschlagt wird.

2. Schrank nach Anspruch 1, **dadurch gekennzeichnet, dass** die Öffnungs-oder Schließbewegung der Drehflügeltür (2) im Normalbetrieb manuell und/oder motorisch bewerkstelligt wird.

3. Schrank nach Anspruch 1 oder 2, **dadurch gekennzeichnet, dass** sich die Gelenkanordnung (8, 9) im Wesentlichen aus einem mit dem Verbindungselement (7) drehbar gekoppelten Verbindungsgelenkarm (8) und einem mit der Drehflügeltür (2) drehbar verbundenen Türgelenkarm (9) zusammensetzt.

4. Schrank nach einem der Ansprüche 1 bis 3, **dadurch gekennzeichnet, dass** die Schließposition des Verbindungselementes (7) zu einer in etwa mittigen Stellung im Vergleich zu einer längserstreckten Führung (6) korrespondiert.

5. Schrank nach einem der Ansprüche 1 bis 4, **dadurch gekennzeichnet, dass** das Verbindungselement (7) symmetrisch im Vergleich zur mittigen Führung (6) ausgebildet ist.

6. Schrank nach einem der Ansprüche 1 bis 5, **dadurch gekennzeichnet, dass** das Verbindungselement (7) eine Anschlussplatte (11) mit Drehachsen (12) zum drehbaren Anschluss der jeweiligen Gelenkanordnung (8, 9) aufweist.

7. Schrank nach Anspruch 6, **dadurch gekennzeichnet, dass** die Anschläge (10) im Wesentlichen rechtwinklig an der Anschlussplatte (11) angeordnet sind.

8. Schrank nach einem der Ansprüche 1 bis 7, **dadurch gekennzeichnet, dass** die Anschläge (10) einen stumpfen Winkel zwischen sich einschließen.

9. Schrank nach einem der Ansprüche 1 bis 8, **dadurch gekennzeichnet, dass** die Gelenkanordnung (8, 9) in der Schließposition der jeweiligen Drehflügeltür (2) von dem Anschlag (10) winklig absteht.

## Claims

1. A safety cabinet, in particular hazardous materials cabinet, having at least two swing doors (2) jointly connected to a connecting element (7) that is moveable in a guide (6), wherein
the respective swing door (2) is connected via a pivot axis (3) that is arranged in each case at an edge of an cabinet body (1) to said cabinet body (1), wherein further
the respective swing door (2) of the two swing doors (2) is connected to the connecting element (7) in each case by means of its own hinge arrangement (8, 9), and the connecting element (7) is equipped with two door-side limit stops (10) for the respective hinge arrangement (8, 9), and
wherein a normal operation is configured that the connecting element (7) takes and maintains its open position and accordingly its door-side end position in comparison to the guide (6),
wherein
during an opening or closing movement of the one swing door (2) in normal operation, the respective other swing door (2) is mechanically decoupled from the connecting element (7) in that the hinge arrangement (8, 9) of the swing door (2) being acted on in the course of the opening or closing movement in normal operation is displaced with respect to the connecting element (7), and the hinge arrangement (8, 9) of the swing door (2) being acted on in the course of the opening movement in normal operation rests against the limit stop (10) in the opening position of the swing door while the other swing door (2) stays in its closing position,
and having a spring unit (13) which, at least during the closing operation, exerts force on both swing doors (2) towards the closing position thereof, wherein during the closing operation, the connecting element (7) is transferred along the guide (6) from its opening position into a closing position by means of the spring unit (13), wherein the associated swing door (2) is acted on for closing via the hinge arrangement (8, 9) that rests in each case against the limit stop (10) of the connecting element (7).

2. The cabinet according to claim 1, **characterized in that** the opening or closing movement of the swing door (2) in normal operation is achieved manually and/or motor-actuated.

3. The cabinet according to claim 1 or 2, **characterized in that** the hinge arrangement (8, 9) is substantially composed of a hinged connecting arm (8) pivotably coupled to the connecting element (7) and a door hinge arm (9) pivotably connected to the swing door (2).

4. The cabinet according to any one of claims 1 to 3, **characterized in that** the closing position of the connecting element (7) corresponds to an approximately central position in comparison to a longitudinally extending guide (6).

5. The cabinet according to any one of claims 1 to 4, **characterized in that** the connecting element (7) is formed symmetrically in comparison to the central guide (6).

6. The cabinet according to any one of claims 1 to 5, **characterized in that** the connecting element (7) has a connection plate (11) with pivot axes (12) for pivotably connecting the respective hinge arrangement (8, 9).

7. The cabinet according to claim 6, **characterized in that** the limit stops (10) are arranged substantially perpendicular on the connection plate (11).

8. The cabinet according to any one of claims 1 to 7, **characterized in that** the limit stops (10) enclose an obtuse angle between them.

9. The cabinet according to any one of claims 1 to 8, **characterized in that** in the closing position of the respective swing door (2), the hinge arrangement (8, 9) projects from the limit stop (10) at an angle.

## Revendications

1. Armoire de sécurité, notamment armoire de sécurité pour produits dangereux, avec au moins deux portes à battants (2) raccordées conjointement à un élément de liaison (7) pouvant se déplacer dans un guidage (6), La porte à battants (2) étant raccordée à un corps d'armoire (1) par le biais d'un axe de rotation (3) disposé respectivement sur le bord d'un corps d'armoire (1),
La porte à battants respective (2) des deux portes à battants (2) étant raccordée à l'élément de liaison (7) au moyen d'un ensemble articulé respectivement propre (8, 9), et
l'élément de liaison (7) étant équipé de deux butées côté porte (10) pour l'ensemble articulé respectif (8, 9), et
un fonctionnement normal correspondant à cet effet au fait que l'élément de liaison (7) adopte et conserve sa position d'ouverture et par suite une position finale côté porte en comparaison du guidage (6), l'autre porte à battants respective (2) étant, en fonctionnement normal, mécaniquement découplée de l'élément de liaison (7) lors du mouvement d'ouverture ou de fermeture d'une porte à battants (2),
pendant que l'ensemble articulé (8,9) est déplacé au cours du mouvement d'ouverture ou de fermeture de la porte à battants (2) sollicitée en fonctionnement normal par rapport à l'élément de liaison (7) et l'ensemble articulé (8,9) de la porte à battants (2) sollicitée au cours du mouvement d'ouverture vient s'appliquer, en fonctionnement normal, à la butée (10) dans la position d'ouverture de la porte à battants, alors que l'autre porte à battants (2) reste dans sa position de fermeture et avec une unité à ressort (13), laquelle sollicite avec une force les deux portes à battants (2) au moins en fonctionnement de fermeture en direction de leur position de fermeture, en mode de fermeture l'élément de liaison (7) étant transféré de sa position d'ouverture dans une position de fermeture le long du guidage (6) au moyen de l'unité à ressort (13), la porte à battants correspondante (2) étant sollicitée en fermeture par le biais de l'ensemble articulé (8,9) s'appliquant respectivement à la butée (10) de l'élément de liaison (7).

2. Armoire selon la revendication 1, **caractérisée en ce que** le mouvement d'ouverture ou de fermeture de la porte à battants (2) est effectué manuellement et/ou de façon motorisée en fonctionnement normal.

3. Armoire selon la revendication 1 ou 2 **caractérisée en ce que** l'ensemble articulé (8,9) est composé pour l'essentiel d'un bras articulé de liaison (8) couplé pouvant tourner à l'élément de liaison (7) et d'un bras articulé de porte (9) relié pouvant tourner à la porte à battants (2).

4. Armoire selon l'une quelconque des revendications 1 à 3, **caractérisée en ce que** la position de fermeture de l'élément de liaison (7) correspond à une position à peu près centrale comparée à un guidage en extension longitudinale (6).

5. Armoire selon l'une quelconque des revendications 1 à 4, **caractérisée en ce que** l'élément de liaison (7) est constitué de façon symétrique en comparaison du guidage central (6).

6. Armoire selon l'une quelconque des revendications 1 à 5, **caractérisée en ce que** l'élément de liaison (7) comporte une plaque de raccord (11) avec des axes de rotation (12) pour le raccordement rotatif de l'ensemble articulé respectif (8,9).

7. Armoire selon la revendication 6, **caractérisée en ce que** les butées (10) sont disposées pour l'essentiel perpendiculairement à la plaque de raccord (11).

8. Armoire selon l'une quelconque des revendications 1 à 7, **caractérisée en ce que** les butées (10) forment un angle obtus entre elles.

9. Armoire selon l'une quelconque des revendications 1 à 8, **caractérisée en ce que** l'ensemble articulé (8,9) s'écarte de façon angulaire de la butée (10) dans la position de fermeture de la porte à battants respective (2).
